# EUROPÄISCHE PATENTSCHRIFT

(11) **EP 3 075 878 B1**
(45) Veröffentlichungstag und Bekanntmachung des Hinweises auf die Patenterteilung: **13.06.2018**
(21) Anmeldenummer: 15196824.5
(22) Anmeldetag: 27.11.2015
(51) Int. Cl.: C23C 22/00, C23C 22/73, B05D 7/14, B05D 1/02, B05D 1/28, B05C 1/08, C23C 26/00, B05C 9/04

(54) **VERFAHREN UND AUFTRAGSVORRICHTUNG ZUM AUFTRAGEN EINER WÄSSRIGEN BEHANDLUNGSLÖSUNG AUF DIE OBERFLÄCHE EINES BEWEGTEN BANDS**
METHOD AND APPLICATION DEVICE FOR APPLYING AN AQUEOUS TREATING SOLUTION TO THE SURFACE OF A MOVING SHEET
PROCÉDÉ ET DISPOSITIF D'APPLICATION D'UNE SOLUTION DE TRAITEMENT AQUEUSE SUR LA SURFACE D'UNE BANDE MOBILE

(30) Priorität: 31.03.2015 DE 102015104974
(43) Veröffentlichungstag der Anmeldung: 05.10.2016
(73) Patentinhaber: thyssenkrupp AG, 45143 Essen (DE); ThyssenKrupp Rasselstein GmbH, 56626 Andernach (DE)
(72) Erfinder: WILD, Michael, 56567 Neuwied (DE); MICHELS, Paul, 56337 Arzbach (DE)
(74) Vertreter: Charrier Rapp & Liebau

(56) Entgegenhaltungen:
- EP-A1- 2 826 887
- EP-A2- 0 248 985
- WO-A1-2009/047209
- WO-A1-2009/158292
- DE-T2- 69 805 182

## Beschreibung

Die Erfindung betrifft ein Verfahren zum Auftragen einer wässrigen Behandlungslösung auf die Oberfläche eines sich mit einer vorgegebenen Bandgeschwindigkeit bewegenden Bands, insbesondere eines Stahlbands. Gegenstand der Erfindung ist weiterhin eine Auftragsvorrichtung zum Auftragen einer wässrigen Behandlungslösung auf die Oberfläche eines Bands sowie eine Vorrichtung zur Durchführung des Verfahrens, welche eine solche Auftragsvorrichtung enthält.

Aus dem Stand der Technik ist es bekannt, die gegebenenfalls beschichtete Oberfläche eines Stahlblechs mit einer wässrigen Behandlungslösung zu behandeln, um das Stahlblech oxidationsbeständig zu machen und den Reibwert zu erniedrigen, damit das Stahlblech bei einer nachfolgenden Verarbeitung, beispielsweise bei der Herstellung von Verpackungsbehältern, besser verarbeitbar und umformbar ist. Aus den Veröffentlichungen DE 10 2005 045 034 A1 und DE 10 2012 102 082 B3 sind beispielsweise Verfahren zur Passivierung der Oberfläche von metallbeschichteten Stahlbändern bekannt, in denen auf ein sich mit einer Bandgeschwindigkeit bewegendes Stahlband eine wässrige Lösung eines Behandlungsmittels aufgesprüht wird.

Die WO 2009/047209 A1 zeigt ein Verfahren zum Beschichten von verzinkten Stahlbändern mit wässrigen Formulierungen saurer Polymere, in dem die wässrige Formulierung mittels einer Auftragsvorrichtung auf zwei einander gegenüberliegende Auftragswalzen übertragen und das verzinkte Stahlband zwischen den beiden Auftragswalzen hindurchbewegt wird, um die wässrige Formulierung auf die Oberfläche des verzinkten Stahlbands zu applizieren.

Alternativ zum Aufsprühen einer wässrigen Behandlungslösung auf die Oberfläche des Bands kommt auch eine Applizierung des Behandlungsmittels durch ein Tauchverfahren in Betracht. Sowohl bei den bekannten Sprühverfahren als auch bei den Tauchverfahren ist es zur Erzielung einer homogenen Verteilung des Behandlungsmittels über die gesamte Oberfläche des Bands erforderlich, die wässrige Lösung im Überschuss auf die Oberfläche des Bands aufzubringen und den überschüssigen Anteil der Behandlungslösung beispielsweise mittels Abquetschrollen wieder zu entfernen. Deshalb weisen sowohl die herkömmlichen Sprühverfahren als auch die Tauchverfahren den Nachteil auf, dass größere Mengen der wässrigen Behandlungslösung benötigt werden und dass ein überschüssiger Anteil der Behandlungslösung, der beispielsweise mittels Quetschrollen von der Oberfläche des Bands abgequetscht wird, in Sammelbehältern gesammelt und einer Wiederaufbereitung zugeführt werden muss. Bei den bekannten Sprüh- und Tauchverfahren kommt es darüber hinaus häufig zu einem ungleichmäßigen Auftrag der wässrigen Behandlungslösung auf die Oberfläche des Bands. Dies macht sich vor allem dann bemerkbar, wenn das Band mit einer hohen Bandgeschwindigkeit von beispielsweise mehr als 400 m/min durch ein Tauchbad mit der Behandlungslösung bewegt wird oder wenn auf ein mit entsprechenden Bandgeschwindigkeiten bewegtes Band im Sprühverfahren eine wässrige Behandlungslösung aufgebracht wird.

Zur Vermeidung dieser Nachteile schlägt die DE 10 2013 107 505 A1 ein Verfahren zum Auftragen einer wässrigen Behandlungslösung auf die Oberfläche eines sich mit einer Bandgeschwindigkeit von 200 bis 700 m/min bewegenden Stahlbands vor, in dem nach dem Trocknen des Stahlbands mit einem Gasstrom die wässrige Behandlungslösung auf wenigstens einer Oberfläche des Stahlbands mittels eines Rotationssprühers aufgebracht wird, wobei der Rotationssprüher mehrere quer zur Bandlaufrichtung nebeneinander angeordnete Sprührotoren aufweist, denen die wässrige Behandlungslösung zugeführt wird und welche von einem Antrieb in Rotation versetzt werden, um die Behandlungslösung zentrifugalkraftbedingt in Form eines Sprühstrahls auf die Oberfläche des Stahlbands zu sprühen und dort einen Nassfilm der wässrigen Behandlungslösung aufzutragen. Der mit dem Rotationssprüher aufgetragene Nassfilm der wässrigen Behandlungslösung wird anschließend mittels angetriebener Glättrollen vergleichmäßigt und getrocknet. Es hat sich allerdings gezeigt, dass beim Aufsprühen der wässrigen Behandlungslösung mittels eines Rotationssprühers bedingt durch einen tropfenförmigen Auftrag Inhomogenitäten auf der Oberfläche des Stahlbands entstehen können, die nach dem Trocknen des aufgesprühten Nassfilms fleckenförmige Erscheinungen erzeugen.

Hiervon ausgehend besteht die Aufgabe der Erfindung darin, ein Verfahren zum Auftragen einer wässrigen Behandlungslösung auf die Oberfläche eines bewegten Bands aufzuzeigen, mit dem eine möglichst gleichmäßige Applizierung der Behandlungslösung auf die Bandoberfläche ermöglicht wird, ohne dass es nach dem Trocknen der aufgebrachten Behandlungslösung zu fleckigen Erscheinungen an der Bandoberfläche kommen kann. Eine weitere Aufgabe der Erfindung besteht darin, eine Vorrichtung zur Durchführung des Verfahrens aufzuzeigen, mit der möglichst effizient und mit geringem Ausschuss eine wässrige Behandlungslösung auf die Oberfläche eines bewegten Stahlbands in möglichst homogener Verteilung aufgebracht werden kann.

Diese Aufgaben werden mit einem Verfahren mit den Merkmalen des Anspruchs 1, einer Auftragsvorrichtung mit den Merkmalen des Anspruchs 8 sowie mit einer Vorrichtung zur Durchführung des Verfahrens mit den Merkmalen des Anspruchs 10 gelöst. Bevorzugte Ausführungsformen des erfindungsgemäßen Verfahrens und der erfindungsgemäßen Vorrichtungen sind den abhängigen Ansprüchen zu entnehmen.

In dem erfindungsgemäßen Verfahren wird eine wässrige Behandlungslösung zunächst mittels eines Rotationssprühers auf wenigstens eine rotierende Transferwalze eines Rollcoaters aufgesprüht und von dieser auf eine Applikationswalze übertragen, wobei der Rotationssprüher mehrere in Längsrichtung der Walze nebeneinander angeordnete Sprührotoren aufweist, denen die wässrige Behandlungslösung zugeführt wird und welche von einem Sprührotorenantrieb in Rotation versetzt werden, um die Behandlungslösung zentrifugalkraftbedingt in Form eines Sprühstrahls auf die Oberfläche der Transferwalze zu sprühen. Die wässrige Behandlungslösung wird von der Transferwalze auf eine Applikationswalze eines Rollcoaters übertragen, deren Oberfläche mit der Oberfläche der Transferwalze in Kontakt steht und von der Applikationswalze auf wenigstens eine Oberfläche des sich mit einer vorgegebenen Bandgeschwindigkeit bewegenden Bands durch Vorbeiführen des Bands an der rotierenden Applikationswalze aufgetragen, wobei die wässrige Behandlungslösung in Form eines Nassfilms von der Applikationswalze auf die Oberfläche des Bands übertragen wird.

Die Applikationswalze des Rollcoaters ist bezüglich der Transferwalze so angeordnet ist, dass deren Achsen parallel zueinander verlaufen und deren Oberflächen miteinander in Kontakt stehen. Dadurch wird die wässrige Behandlungslösung zunächst von dem Rotationssprüher auf die rotierende Transferwalze aufgesprüht und von dieser auf die daran abrollende Applikationswalze übertragen. Die Applikationswalze appliziert die wässrige Behandlungslösung auf wenigstens eine Oberfläche des Bands, indem das Band mit der Bandgeschwindigkeit an der rotierenden Applikationswalze vorbeigeführt wird. Die Transferwalze und die Applikationswalze rotieren dabei gegensinnig und bevorzugt mit gleicher oder zumindest annähernd gleicher Tangential-Geschwindigkeit.

Die Oberfläche der Applikationswalze steht in einem Übertragungsbereich mit der Oberfläche des Bands in Kontakt, wobei in diesem Übertragungsbereich die Richtung der Tangentialgeschwindigkeit der Oberfläche der rotierenden Applikationswalze der Bandlaufrichtung des sich mit der Bandgeschwindigkeit (linear) bewegenden Bands entspricht.

Die Bandgeschwindigkeit liegt regelmäßig bei mehr als 200 m/min und entspricht bspw. der Bandgeschwindigkeit mit der Stahlbänder in Bandbeschichtungsanlagen (wie z.B. Bandverzinnungsanlagen) bewegt werden und welche typischerweise zwischen 200 und 700 m/min liegen. Der Betrag der Tangentialgeschwindigkeit der rotierenden Applikationswalze entspricht dabei zumindest im Wesentlichen dem Betrag der Bandgeschwindigkeit. Dies ermöglicht eine effiziente Applizierung der wässrigen Behandlungslösung von der Oberfläche der Applikationswalze auf eine Oberfläche des Bands, ohne dass es zu einer Reibung bzw. einem Schlupf zwischen dem sich bewegenden Band und der rotierenden Applikationswalze kommen kann.

Zweckmäßig wird das Band vor dem Aufbringen der wässrigen Behandlungslösung mit einem Gasstrom getrocknet, bevor das Band in dem Übertragungsbereich mit der Oberfläche der rotierenden Applikationswalze in Kontakt kommt. Die Trocknung des Bands erfolgt dabei bevorzugt mit einem "Air-Knife", welches einen laminaren Heißluftstrom auf die Oberfläche des sich bewegenden Bands aufbläst.

Um eine möglichst gleichmäßige Beschichtung der Bandoberfläche mit der Behandlungslösung zu erreichen, kann es zweckmäßig sein, den durch die Applikationswalze auf die Bandoberfläche aufgebrachten Nassfilm der Behandlungslösung mittels angetriebener Glättrollen zu vergleichmäßigen. Hierfür sind rotierend angetriebene Glättrollen in Bandlaufrichtung nach dem Übertragungsbereich angeordnet. Entweder unmittelbar nach dem Applizieren der wässrigen Behandlungslösung auf die Bandoberfläche mittels der Applikationswalze oder nach dem Vergleichmäßigen des mit der Applikationswalze aufgebrachten Nassfilms durch die Glättrollen wird der Nassfilm der Behandlungslösung zur Erzeugung einer Trockenauflage getrocknet. Die Trocknung kann dabei in einem Ofen erfolgen oder durch Bestrahlung der mit der Behandlungslösung beschichteten Bandoberfläche mit Infrarotstrahlung.

Zur Erzielung eines möglichst effizienten Nassfilmauftrags auf die Bandoberfläche kann die den Sprührotoren pro Zeiteinheit zugeführte Menge der wässrigen Behandlungslösung an die Bandgeschwindigkeit des Bands angepasst werden. Dadurch wird mittels der Sprührotoren auf die rotierende Transferwalze nur die tatsächlich zur Erzielung einer gewünschten Trockenauflage der Behandlungslösung erforderliche Menge der wässrigen Behandlungslösung auf die Applikationswalze und von dieser auf die zu behandelnde Oberfläche des Bands aufgebracht. Weiterhin ist es durch diese Maßnahme möglich, die Bandgeschwindigkeit bei laufendem Verfahren zu ändern, ohne dass dadurch eine zu hohe oder zu geringe Menge der Behandlungslösung auf die Applikationswalze des Rollcoaters aufgebracht wird. Auf diese Weise kann einerseits eine gewünschte Trockenauflage der Behandlungslösung eingehalten und andererseits das Entstehen von überschüssiger Behandlungslösung auf der Bandoberfläche vermieden werden.

Zur Versorgung der Rotationssprüher mit der benötigten Menge an wässriger Behandlungslösung sind die Rotationssprüher zweckmäßig mit einer Zufuhreinrichtung gekoppelt, welche eine Zufuhrleitung umfasst, die einerseits mit den Sprührotoren des Rotationssprühers und andererseits mit einem Vorratsbehälter für die Behandlungslösung in Verbindung steht. Die Zufuhreinrichtung ist dabei zweckmäßig über eine Steuereinrichtung automatisiert steuerbar, wobei die Steuereinrichtung auch die Bandgeschwindigkeit des Bands steuert und die den Sprührotoren pro Zeiteinheit zugeführte Menge der Behandlungslösung an die Bandgeschwindigkeit anpasst.

Diese und weitere Merkmale sowie Vorteile des erfindungsgemäßen Verfahrens und der erfindungsgemäßen Vorrichtungen ergeben sich aus dem nachfolgend unter Bezugnahme auf die begleitenden Zeichnungen näher beschriebenen Ausführungsbeispiel. Die Zeichnungen zeigen:
- **Figur 1:**: Schematische Darstellung einer nicht unter den Schutzbereich der Ansprüche fallenden Vorrichtung, zur Erläuterung der Erfindung;
- **Figur 2:**: Detailansicht eines Ausschnitts der Vorrichtung von Figur 1 im Bereich des Rotationssprühers und der Applikationswalze des Rollcoaters;
- **Figur 3:**: Seitenansicht einer Ausführungsform einer erfindungsgemäßen Vorrichtung zur Durchführung des erfindungsgemäßen Verfahrens, welche auf einer Seite des zu behandelnden Bands eine erste Auftragsvorrichtung sowie auf der anderen Seite des Bands eine zweite Auftragsvorrichtung gemäß der Erfindung aufweist.

In Figur 1 ist eine Vorrichtung zur Erläuterung des erfindungsgemäßen Verfahrens zum Auftragen einer wässrigen Behandlungslösung auf die Oberfläche eines bewegten Bands in Form eines Stahlbands schematisch dargestellt. Das Stahlband 1 wird dabei über mehrere Umlenkrollen U geführt und bewegt sich mit einer vorgegebenen Bandgeschwindigkeit v in einer Bandlaufrichtung, welche in Figur 1 mit einem Pfeil gekennzeichnet ist. Die Bandgeschwindigkeit beträgt dabei regelmäßig mehr als 200 m/min und bis zu 750 m/min. Bei dem Stahlband 1 kann es sich um ein mit einer Metallbeschichtung beschichtetes und kaltgewalztes Stahlband, beispielsweise um ein Weißblechband oder ein verzinktes Stahlband, handeln. Es kann sich jedoch auch um unbeschichtetes Stahlblech handeln, wie z.B. um ein Schwarzblech-Band.

Das Stahlband 1 wird von einer hier nicht dargestellten Transporteinrichtung mit einer vorgegebenen Bandgeschwindigkeit v in eine Bandlaufrichtung bewegt und dabei über Umlenkrollen U geführt. Zunächst wird das Stahlband 1 durch eine erste Trocknungseinrichtung 4 geleitet, um die Oberflächen des Stahlbands 1 zu trocknen und zu reinigen. Die erste Trocknungseinrichtung 4 ist dabei beispielsweise durch ein "Air-Knife" gebildet, welches einen laminaren Heißluftstrom auf die Oberflächen des sich mit der Bandgeschwindigkeit v durchbewegenden Stahlbands 1 bläst, um dadurch die Stahlbandoberflächen zu trocknen und störende Fremdpartikel abzublasen.

An die erste Trocknungseinrichtung 4 schließt sich eine Auftragsvorrichtung 10 zum Auftragen einer wässrigen Behandlungslösung auf die Oberfläche des sich mit der vorgegebenen Bandgeschwindigkeit in Bandlaufrichtung v bewegenden Bands 1 an.

Die in Figur 2 im Detail gezeigte Auftragsvorrichtung 10 umfasst einen Rotationssprüher 2 und einen Rollcoater 20. Der Rotationssprüher 2 weist mehrere quer zu Bandlaufrichtung nebeneinander und im Abstand zueinander angeordnete Sprührotoren 3 auf. Die Sprührotoren 3 sind über eine zentrale Zufuhrleitung 6 und davon abgezweigte Abzweigleitungen 6a, 6b, 6c, etc. mit einem Vorratsbehälter 9 verbunden. In dem Vorratsbehälter 9 ist die wässrige Behandlungslösung bevorratet, welche auf die Stahlbandoberfläche appliziert werden soll. Die wässrige Behandlungslösung wird zweckmäßig mittels einer Pumpe 8 in die Zufuhrleitung 6 gepumpt, von wo sie in die Abzweigleitungen 6a, 6b, 6c geleitet wird, wobei jede Abzweigleitung mit einem der Sprührotoren 3 verbunden ist. Zur Erfassung der in die Zufuhrleitung 6 gepumpten Menge der wässrigen Behandlungslösung ist in der Zufuhrleitung 6 zweckmäßig ein Durchflussmesser 11 vorgesehen.

Über die Zufuhrleitung 6 und den daran angeordneten Abzweigleitungen wird die wässrige Behandlungslösung den Sprührotoren 3 des Rotationssprühers 2 zugeführt. Die Sprührotoren 3 weisen jeweils einen von einem Antrieb in Rotation versetzten Teller auf. Aufgrund der Rotation des Tellers der Sprührotoren 3 wird die zugeführte wässrige Behandlungslösung durch die Zentrifugalkraft nach außen zum Tellerrand gefördert. Der Tellerrand ist so geformt, dass die wässrige Behandlungslösung in Form feiner Tröpfchen von dem Tellerrand des rotierenden Tellers wegfliegt. Der Tröpfchendurchmesser liegt, abhängig von der Viskosität und der Oberflächenspannung der verwendeten Behandlungslösung, in der Regel zwischen 30 und 70 Mikrometer. Die vom Tellerrand wegfliegenden Tröpfchen der Behandlungslösung werden vollumfänglich um den rotierenden Teller der Sprührotoren 3 versprüht.

Die Sprührotoren 3 des Rotationssprühers 2 sind im Abstand zu dem Rollcoater 20 angeordnet. Der Rollcoater 20 umfasst eine rotierend antreibbare Applikationswalze 21, welche mit einem hier nicht dargestellten Antriebsmotor gekoppelt ist, der sie in Drehung versetzt. Die rotierenden Sprührotoren 3 des Rotationssprühers 2 sprühen die wässrige Behandlungslösung auf die Oberfläche der Applikationswalze 21 des Rollcoaters 20. Die Sprührotoren 3 sind hierfür quer zur Bandlaufrichtung und entlang der Längsachse der Applikationswalze 21 so angeordnet, dass sich die Sprühstrahlen 12 von benachbarten Sprührotoren 3 auf der Oberfläche der Applikationswalze 21 überlappen, um einen gleichmäßigen Auftrag der wässrigen Behandlungslösung über die gesamte Länge der Applikationswalze 21 sicher zu stellen.

Die rotierende Applikationswalze 21 appliziert die an ihrem Außenumfang anhaftende Behandlungslösung auf eine Oberfläche des sich mit der Bandgeschwindigkeit entlang der Bandlaufrichtung v linear bewegenden Bands 1. Dazu steht das sich bewegende Band 1 in einem Übertragungsbereich 23 mit der Oberfläche der rotierenden Applikationswalze 21 des Rollcoaters 20 in Kontakt. Durch den Kontakt zwischen der der Applikationswalze 21 zugewandten Bandoberfläche und der Oberfläche der Applikationswalze 21 wird die auf der Oberfläche der Applikationswalze 21 anhaftende Behandlungslösung auf die Bandoberfläche übertragen. Die Rotationsrichtung und -geschwindigkeit wird dabei zweckmäßig an die Bandlaufrichtung v und die Bandgeschwindigkeit angepasst, so dass die Richtung der Tangentialgeschwindigkeit an der Oberfläche der rotierenden Applikationswalze 21 im Übertragungsbereich 23 der Bandlaufrichtung v entspricht und der Betrag der Tangentialgeschwindigkeit zumindest im Wesentlichen mit der Bandgeschwindigkeit übereinstimmt.

Die den Sprührotoren 3 pro Zeiteinheit zugeführte Menge der wässrigen Behandlungslösung wird dabei zweckmäßig an die Bandgeschwindigkeit v angepasst, mit der sich das Stahlband 1 bewegt. Dabei besteht ein linearer Zusammenhang zwischen der den Sprührotoren pro Zeiteinheit zugeführten Menge der Behandlungslösung und der Bandgeschwindigkeit v. Die den Sprührotoren pro Zeiteinheit Δt und bezogen auf die Breite B des Stahlbands 1 zugeführte Menge M der Behandlungslösung variiert dabei in der Regel zwischen M/Δt ▪ B = 0,4 bis 5,5 Liter pro Minute und Meter und liegt bevorzugt zwischen M/Δt ▪ B = 1,0 bis 3,5 Liter pro Minute und Meter. Bei einer typischen Bandgeschwindigkeit von 200 bis 700 m/min beträgt die mit den Sprührotoren 3 auf die Oberfläche des Stahlbands 1 aufgesprühte Menge des Nassfilms der Behandlungslösung zwischen 1 und 8 ml/m² und bevorzugt zwischen 1 und 3 ml/m² und besonders bevorzugt ca. 2 ml/m².

Nach dem Aufbringen der wässrigen Behandlungslösung als Nassfilm auf die oder jede Oberfläche des Stahlbands 1 kann das Stahlband 1 optional zwischen drehend angetriebenen Glättrollen 5a, 5b durchgeführt werden. Die Glättrollen 5 dienen zur Vergleichmäßigung des aufgetragenen Nassfilms der wässrigen Lösung. Bevorzugt wird hierfür ein Glättrollenpaar 5 mit zwei gegeneinander versetzt angeordneten Glättrollen 5a und 5b verwendet. Die versetzte Anordnung der Glättrollen 5a, 5b ist in den Figuren 1 und 2 dargestellt. Wie aus den Figuren 1 und 2 hervorgeht, sind die Glättrollen 5a, 5b so zueinander angeordnet, dass die Verbindungslinie der parallel zueinander und parallel zur Stahlbandoberfläche verlaufenden Rotationsachsen der Glättrollen im Querschnitt mit dem durch die beiden Glättrollen durchgeführten Stahlband 1 einen Winkel von ca. 30° bis 60° und insbesondere von ca. 45° einschließt. Die Glättrollen üben dabei keinen Wesentlichen Anpressdruck auf die Bandoberfläche aus. Dadurch wird keine oder nur ein sehr geringer Anteil der aufgesprühten Behandlungslösung von der Bandoberfläche abgequetscht. Das Glättrollenpaar 5 führt im Wesentlichen nur zu einer Vergleichmäßigung des Nassfilms der Behandlungslösung über die gesamte Oberfläche des Bands. Dadurch wird ein konstanter Auftrag eines Nassfilms der Behandlungslösung mit homogener Schichtdicke über die gesamte Oberfläche des Bands gewährleistet und es wird erreicht, dass keine überschüssige Behandlungslösung anfällt, welche aufgesammelt und einer Wiederaufbereitung zugeführt werden müsste.

Im Anschluss an die Glättrollen 5 wird das Stahlband 1 durch eine zweite Trocknungseinrichtung 7 geleitet. Bei der zweiten Trocknungseinrichtung 7 kann es sich bspw. um einen Trocknungsofen oder um einen Infrarot- oder Heißluft-Trockner handeln.

Nach dem Trocknen verbleibt auf der oder jeder Oberfläche des Stahlbands 1 eine gleichmäßige Trockenauflage der Behandlungslösung, wobei die Trockenauflage nach dem Trocknen in der Regel zwischen 1 und 50 mg/m² und bevorzugt zwischen 2 und 30 mg/m² liegt. Besonders bevorzugt beträgt die Trockenauflage der Behandlungslösung ca. 10 mg/m².

In Figur 3 ist eine Ausführungsform einer Vorrichtung zur Durchführung des erfindungsgemäßen Verfahrens in einer Seitenansicht gezeigt, die eine Auftragsvorrichtung gemäß der Erfindung enthält. Diese Ausführungsform der Vorrichtung zur Durchführung des erfindungsgemäßen Verfahrens umfasst eine erste Auftragsvorrichtung 10 und eine zweite Auftragsvorrichtung 10', wobei die erste Auftragsvorrichtung 10 auf einer Seite des zu behandelnden Bands 1 und die zweite Auftragsvorrichtung 10' auf der anderen Seite des Bands 1 angeordnet ist. Die erste Auftragsvorrichtung 10 umfasst einen Rollcoater 20, welcher eine einzige rotierende Walze, nämlich eine Applikationswalze 21 umfasst. Auf diese einzige Walze 21 wird mit einem im Abstand zur Walze 21 angeordneten Rotationssprüher 2 die wässrige Behandlungslösung aufgesprüht, wie in Bezug auf Figur 2 beschrieben.

Die rotierende Applikationswalze 21 der ersten Auftragsvorrichtung 10, welche in dem Ausführungsbeispiel von Figur 3 entgegen dem Uhrzeigersinn rotiert, appliziert die wässrige Behandlungslösung auf eine Oberfläche O des sich mit der Bandgeschwindigkeit entlang der Bandlaufrichtung v linear bewegenden Bands 1. Dazu steht das sich bewegende Band 1 in einem Übertragungsbereich 23 mit der Oberfläche der rotierenden Applikationswalze 21 des Rollcoaters 20 in Kontakt. Durch den Kontakt zwischen der der Oberfläche der Applikationswalze 21 und der Bandoberfläche O, welche der Applikationswalze 21 zugewandt ist, wird die auf der Oberfläche der Applikationswalze 21 anhaftende Behandlungslösung auf die Bandoberfläche O übertragen.

Auf der anderen Seite des Bands 1, also der der zweiten Bandoberfläche O' zugewandten Seite, ist eine zweite, erfindungsgemäße Auftragsvorrichtung 10' angeordnet. Diese erfindungsgemäße Auftragsvorrichtung dient zum Applizieren der wässrigen Behandlungslösung auf die zweite Bandoberfläche O' des Bands 1 und umfasst ebenfalls einen Rollcoater 20' sowie einen Rotationssprüher 2'. Anders als die erste Auftragsvorrichtung 10 enthält der Rollcoater 20' der zweiten Auftragsvorrichtung 10' zwei rotierende Walzen, nämlich eine erste rotierende Walze in Form einer Applikationswalze 21' und eine zweite rotierende Walze in Form einer Transferwalze 22. Die Applikationswalze 21' und die Transferwalze 22 werden dabei rotierend angetrieben und die Achsen der beiden rotierenden Walzen 21', 22 verlaufen parallel zueinander. Die Oberflächen der beiden rotierenden Walzen 21', 22 stehen in einer Kontaktzone 24 in Kontakt miteinander. Die beiden rotierenden Walzen 21' und 22 rotieren zweckmäßig mit gleicher Tangentialgeschwindigkeit an ihrer jeweiligen Oberfläche und gegensinnig zueinander. Im Abstand zur Transferwalze 22 und längs dazu verlaufend ist ein Rotationssprüher 2' mit mehreren in Längsrichtung der Transferwalze 22 nebeneinander angeordneten Sprührotoren 3 angeordnet. Mittels des Rotationssprühers 2' wird die wässrige Behandlungslösung zunächst auf die Transferwalze 22 gesprüht und von dieser in der Kontaktzone 24 auf die Applikationswalze 21' übertragen. Die Oberfläche der rotierenden Applikationswalze 21' steht in einem Übertragungsbereich 23 mit der Oberfläche O' des Bands 1 in Kontakt, um die sich auf der Oberfläche der Applikationswalze 21 befindliche wässrige Lösung auf die Oberfläche O' des Bands 1 zu übertragen. Die Rotationsrichtung und -geschwindigkeit ist an die Bandlaufrichtung und die Bandgeschwindigkeit so angepasst, dass die Richtung der Tangentialgeschwindigkeit an der Oberfläche der rotierenden Applikationswalze 21 im Übertragungsbereich 23 der Bandlaufrichtung v entspricht und der Betrag der Tangentialgeschwindigkeit zumindest im Wesentlichen mit der Bandgeschwindigkeit übereinstimmt.

Mit der in Figur 3 gezeigten Vorrichtung können beide Oberflächen O, O' des Bands 1 mit einem Nassfilm der wässrigen Behandlungslösung versehen werden. Wie in der in Figur 1 dargestellten Vorrichtung kann sich an die beiden Auftragsvorrichtungen 10, 10' stromabwärts der Bandlaufrichtung eine Vorrichtung zum Vergleichmäßigen bzw. Glätten des Nassfilms anschließen, insbesondere zwei gegeneinander versetzte Glättrollen 5a, 5b.

Um einen Austausch der Walzen 21; 21', 22 der Rollcoater 20; 20' der Vorrichtung von Figur 3 zu ermöglichen, ist es zweckmäßig die Rollcoater 20, 20' und die zugehörigen Rotationssprüher 2, 2' auf verschiebbaren Schlitten 25, 25' anzuordnen. Die Schlitten 25, 25' sind dabei quer zur Bandlaufrichtung v verschiebbar, damit die erste Auftragsvorrichtung 10 sowie die zweite Auftragsvorrichtung 10' bei einem erforderlichen Austausch der rotierenden Walzen der Rollcoater 20, 20' von dem Band 1 weggefahren werden können. Über die verschiebbaren Schlitten 25, 25' kann auch der Anpressdruck der Applikationswalzen 21,21' der beiden Rollcoater 20, 20' an die Oberflächen O bzw. O' des Bands 1 eingestellt werden. Die Schlitten 25, 25' sind dabei zweckmäßig in beliebigen Stellungen arretierbar, um für die Durchführung des Verfahrens einen konstanten und gleichbleibenden Anpressdruck der Applikationswalzen 21, 21' auf das dazwischen durchgeführte Band 1 einstellen zu können. Die Erfindung ist nicht auf die hier zeichnerisch dargestellte und im Detail beschriebene Ausführungsform beschränkt. So ist es möglich, für eine einseitige Beschichtung des Bands 1 mit der wässrigen Behandlungslösung lediglich auf einer Seite eine erfindungsgemäße Auftragsvorrichtung 10' anzuordnen, um die der Auftragsvorrichtung 10' zugewandte Oberfläche O' mit der wässrigen Behandlungslösung zu beschichten. Weiterhin ist es möglich, in dem Rollcoater 20' der erfindungsgemäßen Auftragsvorrichtung neben der Applikationswalze 21' und der Transferwalze 22 noch weitere rotierende Walzen vorzusehen, deren Achsen parallel zur Achse der Applikationswalze 21' verlaufen. Wenn mehrere solcher Transferwalzen 22 vorgesehen sind, ist es zweckmäßig, wenn jeder Transferwalze ein Rotationssprüher 2' zugeordnet ist, mit dem die wässrige Behandlungslösung auf die jeweilige Transferwalze gesprüht werden kann. Jede der Transferwalzen steht dabei mit der Oberfläche der Applikationswalze 21' in einer Kontaktzone in Kontakt, um die wässrige Behandlungslösung von der jeweiligen Transferwalze 22 auf die Applikationswalze 21' zu übertragen.

Die erfindungsgemäße Auftragsvorrichtung eignet sich grundsätzlich zum Auftragen von wässrigen Behandlungslösungen auf eine oder beide Oberflächen von sich bewegenden Bändern und ist insbesondere für die Behandlung von Stahlbändern geeignet. Die Stahlbänder können dabei mit einer metallischen Korrosionsschutzschicht, wie z.B. einer Zinnschicht, beschichtet sein. Bei den wässrigen Behandlungslösungen kann es sich beispielsweise um Passivierungslösungen handeln, wie sie beispielsweise zur Passivierung von Weißblech oder Schwarzblech bekannt sind. Entsprechende Behandlungslösungen sind beispielsweise in der DE 10 2013 107 505 A1 genannt. Soweit erforderlich, kann vor dem Aufbringen der wässrigen Behandlungslösung eine Vorbehandlung des Bands vorgeschaltet werden, beispielsweise eine anodische Oxidation oder eine Reinigung und/oder Trocknung der Bandoberfläche(n).

## Patentansprüche

1. Verfahren zum Auftragen einer wässrigen Behandlungslösung auf eine Oberfläche eines sich mit einer vorgegebenen Bandgeschwindigkeit in einer Bandlaufrichtung (v) bewegenden Bands (1) mit folgenden Schritten:
- Aufsprühen der wässrigen Behandlungslösung auf wenigstens eine rotierende Walze (22) eines Rollcoaters (20') mittels eines Rotationssprühers (2') mit mehreren in Längsrichtung der Walze (22) nebeneinander angeordneten Sprührotoren (3), denen die wässrige Behandlungslösung zugeführt wird und welche von einem Sprührotorenantrieb in Rotation versetzt werden, um die Behandlungslösung zentrifugalkraftbedingt in Form eines Sprühstrahls auf die Oberfläche der Walze (22) zu sprühen,
- Applizieren der wässrigen Behandlungslösung auf wenigstens eine Oberfläche des Bands (1) durch Vorbeiführen des Bands (1) an einer rotierenden Applikationswalze (21') des Rollcoaters (20') mit der vorgegebenen Bandgeschwindigkeit, wobei die wässrige Behandlungslösung in Form eines Nassfilms von der Applikationswalze (21') auf die Oberfläche (O') des Bands (1) übertragen wird,
**dadurch gekennzeichnet, dass** die Behandlungslösung durch den Rotationssprüher (2') auf eine Transferwalze (22) aufgesprüht wird, deren Achse parallel zur Achse der Applikationswalze (21') verläuft und deren Oberfläche mit der Oberfläche der Applikationswalze (21') in Kontakt steht.

2. Verfahren nach Anspruch 1, **dadurch gekennzeichnet, dass** die Transferwalze (22) gegensinnig zur Applikationswalze (21') rotiert, bevorzugt mit gleicher oder zumindest annähernd gleicher Winkelgeschwindigkeit wie die Applikationswalze (21').

3. Verfahren nach einem der voranstehenden Ansprüche, **dadurch gekennzeichnet, dass** die Oberfläche der Applikationswalze (21') in einem Übertragungsbereich (23) mit der Oberfläche des Bands (1) in Kontakt steht, wobei in dem Übertragungsbereich (23) die Richtung der Tangentialgeschwindigkeit der Oberfläche der rotierenden Applikationswalze (21') der Bandlaufrichtung (v) entspricht.

4. Verfahren nach einem der voranstehenden Ansprüche, **dadurch gekennzeichnet, dass** das Band (1) vor dem Aufbringen der Behandlungslösung mit einem Gasstrom getrocknet wird, wobei der Gasstrom bevorzugt mit einem Air-Knife (4) als laminarer Heißluftstrom auf die Oberfläche des sich bewegenden Bands (1) aufgeblasen wird.

5. Verfahren nach einem der voranstehenden Ansprüche, **gekennzeichnet durch** das Vergleichmäßigen des auf die Oberfläche des Bands (1) übertragenen Nassfilms der wässrigen Behandlungslösung mittels angetriebener Glättrollen (5; 5a, 5b) und anschließendes Trocknen des aufgetragenen Nassfilms der Behandlungslösung zur Erzeugung einer Trockenauflage der Behandlungslösung auf der Oberfläche des Bands (1).

6. Verfahren nach einem der voranstehenden Ansprüche, **wobei** die den Sprührotoren (3) pro Zeiteinheit zugeführte Menge der Behandlungslösung an die Bandgeschwindigkeit des Bands (1) angepasst wird.

7. Verfahren nach einem der voranstehenden Ansprüche, **wobei** die Bandgeschwindigkeit zwischen 200 und 750 m/min liegt und der Betrag der Tangentialgeschwindigkeit der Applikationswalze (21') zumindest im Wesentlichen der Bandgeschwindigkeit (v) entspricht.

8. Auftragsvorrichtung zum Auftragen einer wässrigen Behandlungslösung auf die Oberfläche eines sich mit einer vorgegebenen Bandgeschwindigkeit in einer Bandlaufrichtung (v) bewegenden Bands (1), mit
- einem Rollcoater (20), der wenigstens eine erste rotierende Walze (21') zum Applizieren der wässrigen Behandlungslösung auf wenigstens eine Oberfläche des Bands (1) aufweist,
- und einem Rotationssprüher (2') mit mehreren Sprührotoren (3), dem die wässrige Behandlungslösung zugeführt wird,
**gekennzeichnet durch** mindestens eine weitere rotierend antreibbare Walze, welche als Transferwalze (22) ausgebildet ist, deren Achse (A') parallel zur Achse (A) der ersten rotierenden Walze (21') verläuft und deren Oberfläche mit der Oberfläche der ersten Walze (21') in Kontakt steht, wobei der Rotationssprüher (2') im Abstand zu der Transferwalze (22) angeordnet ist, die Sprührotoren (3) längs der Achse der Transferwalze (22) nebeneinander liegend angeordnet sind und von einem Sprührotorenantrieb in Rotation versetzt werden, um die Behandlungslösung zentrifugalkraftbedingt in Form eines Sprühstrahls auf die Oberfläche der Transferwalze (22) zu sprühen, wobei die Behandlungslösung von der Transferwalze (22) auf die erste rotierende Walze (21') übertragen wird.

9. Auftragsvorrichtung nach Anspruch 8, **dadurch gekennzeichnet, dass** der Rotationssprüher (2') zur Versorgung mit der wässrigen Behandlungslösung mit einer Zufuhreinrichtung (6, 8) gekoppelt ist, welche eine Zufuhrleitung (6) umfasst, die einerseits mit den Sprührotoren (3) des Rotationssprühers (2') und andererseits mit einem Vorratsbehälter (9) für die Behandlungslösung in Verbindung steht.

10. Vorrichtung zur Durchführung des Verfahrens nach einem der Ansprüche 1 bis 7, mit:
- einer Transporteinrichtung zum Transport des Bands (1) in einer Bandlaufrichtung (v) mit einer vorgegebenen Bandgeschwindigkeit,
- sowie einer Auftragsvorrichtung zum Auftragen einer wässrigen Behandlungslösung auf die Oberfläche des sich mit der vorgegebenen Bandgeschwindigkeit bewegenden Bands (1), wobei die Auftragsvorrichtung umfasst:
a. einen Rollcoater (20'), der eine erste rotierende Walze (21') zum Applizieren der wässrigen Behandlungslösung auf wenigstens eine Oberfläche (O') des Bands (1) aufweist, wobei die Achse (A) der ersten Walze (21') parallel zur Oberfläche des Bands (1) verläuft und senkrecht zur Bandlaufrichtung (v) steht,
b. einen Rotationssprüher (2') mit mehreren Sprührotoren (3), dem die wässrige Behandlungslösung zugeführt wird,
c. mindestens eine weitere rotierend antreibbare Walze, welche als Transferwalze (22) ausgebildet ist, deren Achse (A') parallel zur Achse (A) der ersten rotierenden Walze (21') verläuft und deren Oberfläche mit der Oberfläche der ersten rotierenden Walze (21') in Kontakt steht, wobei der Rotationssprüher (2') im Abstand zu der Transferwalze (22) angeordnet ist, die Sprührotoren (3) längs der Achse der Transferwalze (22) nebeneinander liegend angeordnet sind und von einem Sprührotorenantrieb in Rotation versetzt werden, um die Behandlungslösung zentrifugalkraftbedingt in Form eines Sprühstrahls auf die Oberfläche der Transferwalze (22) zu sprühen, wobei die Behandlungslösung von der Transferwalze (22) auf die erste rotierende Walze (21') übertragen wird und die erste rotierende Walze (21') des Rollcoaters (20') als Applikationswalze ausgebildet ist, welche in einem Übertragungsbereich (23) mit einer Oberfläche (O') des Bands (1) in Kontakt steht, um die wässrige Behandlungslösung auf diese Oberfläche (O') des Bands (1) zu Applizieren.

11. Vorrichtung nach Anspruch 10, wobei die als Applikationswalze ausgebildete erste Walze (21') des Rollcoaters (20') mit einem Applikationswalzenantrieb gekoppelt ist, der die erste Walze (21') in Rotation versetzt.

12. Vorrichtung nach Anspruch 10 oder 11, wobei die Transferwalze (22) mit einem Antrieb gekoppelt ist, der die Transferwalze (22) in Rotation versetzt.

13. Vorrichtung nach einem der Ansprüche 10 bis 12, **gekennzeichnet durch**
- eine erste Trocknungseinrichtung (4) zum Trocknen des Bands (1),
- einem Paar von angetriebenen Glättrollen (5a, 5b), welche dem Rollcoater (20') in Bandlaufrichtung (v) nachgeordnet sind und welche der Vergleichmäßigung des aufgetragenen Nassfilms der Behandlungslösung auf der Oberfläche des Bands (1) dienen,
- sowie eine zweite Trocknungseinrichtung (7) zum Trocknen des auf die Oberfläche des Bands (1) aufgetragenen Nassfilms der Behandlungslösung.

## Claims

1. A method for application of an aqueous treatment solution to the surface of a strip (1) moving at a preset strip speed (v) in a travel direction, with the following steps:
- spraying the aqueous treatment solution onto at least one rotating roll (22) of a roll coater (20') with a rotary sprayer (2') having a plurality of spray rotors (3), which are disposed side by side in the longitudinal direction of the roll (22) and to which the aqueous treatment solution is supplied and which are made to rotate by a spray rotor drive so that the treatment solution, driven by the centrifugal force, is sprayed in the form of a spray jet onto the surface of the roll (22),
- applying the aqueous treatment solution to at least one surface of the strip (1) by moving the strip (1) at the preset strip speed past a rotating application roll (21') of the roll coater (20'), whereby the aqueous treatment solution is applied by the application roll (21') in the form of a wet film onto the surface (O') of the strip (1),
**characterized in that** the treatment solution is sprayed by the rotary sprayer (2') onto a transfer roll (22) having an axis running parallel to the axis of the application roll (21') and a surface which is contacting the surface of the application roll (21').

2. The method according to claim 1, **characterized in that** the transfer roll (22) rotates in the opposite direction to the application roll (21'), preferably at the same or at least approximately the same angular speed as the application roll (21').

3. The method according to one of the preceding claims, **characterized in that** the surface of the application roll (21') is in contact with the surface of the strip (1) in a transfer zone (23), wherein in the transfer zone (23) the direction of the tangential speed of the surface of the rotating application roll (21') is corresponding to the travel direction (v).

4. The method according to one of the preceding claims, **characterized in that** the steel strip (1) is dried with a gas stream prior to the application of the treatment solution, preferably by blowing the gas stream as a laminar hot air stream with an air knife onto the surface of the moving strip (1).

5. The method according to one of the preceding claims, **characterized by** homogeneously distributing the wet film of the aqueous treatment solution, which was transferred onto the surface of the strip (1), with driven smoothing rollers (5; 5a, 5b) and by subsequently drying the applied wet film of the treatment solution, for producing a dry coating of the treatment solution on the surface of the strip (1).

6. The method according to one of the preceding claims, **wherein** the amount of the treatment solution supplied to the spray rotors (3) per unit time is adjusted to the strip speed of the strip (1).

7. The method according to one of the preceding claims, **wherein** the strip speed is in a range between 200 and 750 m/min and the value of the tangential speed of the application roll (21') corresponds at least approximately to the strip speed (v).

8. An application device for the application of an aqueous treatment solution to the surface of a strip moving at a preset strip speed into a travel direction (v), with
- a roll coater (20) comprising at least one first rotating roll (21') for the application of the aqueous treatment solution to at least one surface of the strip (1),
- and a rotary sprayer (2') having a plurality of spray rotors (3), to which the aqueous treatment solution is supplied,
**characterized by** a further rotatably drivable roll, which is serving as a transfer roll (22) and has an axis (A') running parallel to the axis of the first rotating roll (21') and a surface which is contacting the surface of the first rotating roll (21'), wherein the rotary sprayer (2') is disposed at a distance from the transfer roll (22) and the spray rotors (3) are disposed side by side along the axis of the transfer roll (22) and are set in rotation by a spray rotor drive, so that the treatment solution, driven by the centrifugal force, is sprayed in the form of a spray jet onto the surface of the transfer roll (22), wherein the treatment solution is transferred from the transfer roll (22) onto the first rotating roll (21').

9. The application device according to claim 8, **characterized in that** the rotary sprayer (2') is linked to a supply arrangement (6, 8) for supplying the aqueous treatment solution, the supply arrangement (6, 8) comprising a supply line (6) which is connected to the spray rotors (3) of the rotary sprayer (2') on the one hand, and to a storage tank (9) for the treatment solution, on the other hand.

10. A device for carrying out the method according to one of claims 1 to 7, with:
- a transport unit for transporting the strip (1) at a preset strip speed in a travel direction (v);
- and an application device for application of a an aqueous treatment solution to the surface of the strip (1) moving with the preset strip speed, wherein the application device is comprising:
a. a roll coater (20') comprising at least one first rotating roll (21') for the application of the aqueous treatment solution to at least one surface (O') of the strip (1), wherein the axis (A) of the first rotating roll (21') is parallel to the surface of the strip (1) and perpendicular to the strip speed (v),
b. a rotary sprayer (2') having a plurality of spray rotors (3), to which the aqueous treatment solution is supplied,
c. at least a further rotatably drivable roll, which is a transfer roll (22) with an axis (A') running parallel to the axis of the first rotating roll (21') and a surface which is contacting the surface of the first rotating roll (21'), wherein the rotary sprayer (2') is disposed at a distance from the transfer roll (22) and the spray rotors (3) are disposed side by side along the axis of the transfer roll (22) and are set in rotation by a spray rotor drive, so that the treatment solution, driven by the centrifugal force, is sprayed in the form of a spray jet onto the surface of the transfer roll (22), wherein the treatment solution is transferred from the transfer roll (22) onto the first rotating roll (21') and the first rotating roll (21') of the roll coater (20') is serving as an application roll, which is in contact with a surface (O') of the strip (1) in a transfer zone (23) for applying the aqueous treatment solution to this surface (O') of the strip (1).

11. The device according to claim 10, **wherein** the first roll (21') of the roll coater (20'), which is serving as application roll, is linked to an application roll drive, which is setting the first roll (21') in rotation.

12. The device according to claim 10 or 11, **wherein** the transfer roll (22) is linked to a drive, which is setting the transfer roll (22) in rotation.

13. The device according to one of claims 10 to 12, **characterized by**
- a first drying unit (4) for drying the strip (1),
- a pair of driven smoothing rollers (5a, 5b) which, in the travel direction of the strip, are disposed downstream of the roll coater (20') and which serve to homogenize the applied wet film of the treatment solution on the surface of the strip (1),
- and a second drying unit (7) for drying the wet film of the treatment solution applied on the surface of the strip (1).

## Revendications

1. Procédé servant à appliquer une solution de traitement aqueuse sur une surface d'une bande (1) se déplaçant à une vitesse de bande prédéfinie dans une direction de défilement de bande (v), avec des étapes suivantes consistant à :
- pulvériserla solution de traitement aqueuse sur au moins un cylindre (22) qui tourne d'un rouleau d'enduction (20') au moyen d'un pulvérisateur rotatif (2') avec plusieurs rotors de pulvérisation (3) disposés les uns à côté des autres dans le sens longitudinal du cylindre (22), auxquels la solution de traitement aqueuse est amenée et qui sont amenés en rotation par un entraînement de rotor de pulvérisation afin de pulvériser la solution de traitement sur la surface du cylindre (22) sous la forme d'un jet de pulvérisation du fait de la force centrifuge,
- appliquer la solution de traitement aqueuse sur au moins une surface de la bande (1) en guidant la bande (1) au niveau d'un cylindre d'application (21') qui tourne du rouleau d'enduction (20') à la vitesse de bande prédéfinie, dans lequel la solution de traitement aqueuse est transférée sur la surface (0') de la bande (1) sous la forme d'un film humide par le cylindre d'application (21'),
**caractérisé en ce que** la solution de traitement est pulvérisée par le pulvérisateur rotatif (2') sur un cylindre de transfert (22), dont l'axe s'étend de manière parallèle par rapport à l'axe du cylindre d'application (21') et dont la surface est en contact avec la surface du cylindre d'application (21').

2. Procédé selon la revendication 1, **caractérisé en ce que** le cylindre de transfert (22) tourne dans le sens opposé par rapport au cylindre d'application (21'), de manière préférée à une vitesse angulaire identique ou au moins identique de manière approchante à celle du cylindre d'application (21').

3. Procédé selon l'une quelconque des revendications précédentes, **caractérisé en ce que** la surface du cylindre d'application (21') est en contact dans une zone de transfert (23) avec la surface de la bande (1), dans lequel la direction de la vitesse tangentielle de la surface du cylindre d'application (21') qui tourne correspond dans la zone de transfert (23) à la direction de défilement de bande (v).

4. Procédé selon l'une quelconque des revendications précédentes, **caractérisé en ce que** la bande (1) est séchée avec un flux de gaz avant l'application de la solution de traitement, dans lequel le flux de gaz est soufflé sur la surface de la bande (1) qui se déplace de manière préférée avec un Air Knife (4) sous la forme d'un flux d'air très chaud laminaire.

5. Procédé selon l'une quelconque des revendications précédentes, **caractérisé par** l'uniformisation du film humique, transféré sur la surface de la bande (1), de la solution de traitement aqueuse au moyen de rouleaux de lissage (5 ; 5a, 5b) entraînés et par le séchage consécutif du film humide appliqué de la solution de traitement afin de générer un support sec de la solution de traitement sur la surface de la bande (1).

6. Procédé selon l'une quelconque des revendications précédentes, dans lequel la quantité de la solution de traitement amenée par unité de temps aux rotors de pulvérisation (3) est adaptée à la vitesse de bande de la bande (1).

7. Procédé selon l'une quelconque des revendications précédentes, dans lequel la vitesse de bande se situe entre 200 et 750 m/min, et la valeur de la vitesse tangentielle du cylindre d'application (21') correspond au moins sensiblement à la vitesse de bande (v).

8. Dispositif d'application servant à appliquer une solution de traitement aqueuse sur la surface d'une bande (1) se déplaçant à une vitesse de bande prédéfinie dans une direction de défilement de bande (v), avec
- un rouleau d'enduction (20), qui présente au moins un premier cylindre (21') qui tourne servant à appliquer la solution de traitement aqueuse sur au moins une surface de la bande (1),
- et un pulvérisateur rotatif (2') avec plusieurs rotors de pulvérisation (3), auquel est amenée la solution de traitement aqueuse,
**caractérisé par** au moins un autre cylindre entraîné en rotation, qui est réalisé sous la forme d'un cylindre de transfert (22), dont l'axe (A') s'étend de manière parallèle par rapport à l'axe (A) du premier cylindre (21') qui tourne et dont la surface est en contact avec la surface du premier cylindre (21'), dans lequel le pulvérisateur rotatif (2') est disposé à distance par rapport au cylindre de transfert (22), les rotors de pulvérisation (3) sont disposés les uns à côté des autres le long de l'axe du cylindre de transfert (22) et sont amenés en rotation par un entraînement de rotor de pulvérisation afin de pulvériser la solution de traitement sur la surface du cylindre de transfert (22) sous la forme d'un jet de pulvérisation du fait de la forme centrifuge, dans lequel la solution de traitement est transférée par le cylindre de transfert (22) sur le premier cylindre (21') qui tourne.

9. Dispositif d'application selon la revendication 8, **caractérisé en ce que** le pulvérisateur rotatif (2') est couplé à un système d'amenée (6, 8) aux fins de l'alimentation en solution de traitement aqueuse, lequel comprend un conduit d'amenée (6), qui est relié d'une part aux rotors de pulvérisation (3) du pulvérisateur rotatif (2') et d'autre part à un réservoir (9) pour la solution de traitement.

10. Dispositif servant à mettre en oeuvre le procédé selon l'une quelconque des revendications 1 à 7, avec :
- un système de transport servant au transport de la bande (1) dans une direction de défilement de bande (v) à une vitesse de bande prédéfinie,
- ainsi qu'un dispositif d'application servant à appliquer une solution de traitement aqueuse sur la surface de la bande (1) se déplaçant à la vitesse de bande prédéfinie, dans lequel le dispositif d'application comprend :
a. un rouleau d'enduction (20'), qui présente un premier cylindre (21') qui tourne servant à appliquer la solution de traitement aqueuse sur au moins une surface (O') de la bande (1), dans lequel l'axe (A) du premier cylindre (21') s'étend de manière parallèle par rapport à la surface de la bande (1) et se situe de manière perpendiculaire par rapport à la direction de défilement de bande (v),
b. un pulvérisateur rotatif (2') avec plusieurs rotors de pulvérisation (3), auquel est amenée la solution de traitement aqueuse,
c. au moins un autre cylindre pouvant être entraîné en rotation, qui est réalisé sous la forme d'un cylindre de transfert (22), dont l'axe (A') s'étend de manière parallèle par rapport à l'axe (A) du premier cylindre (21') qui tourne et dont la surface est en contact avec la surface du premier cylindre (21') qui tourne, dans lequel le pulvérisateur rotatif (2') est disposé à distance par rapport au cylindre de transfert (22), les rotors de pulvérisation (3) sont disposés les uns à côté des autres le long de l'axe du cylindre de transfert (22) et sont amenés en rotation par un entraînement de rotor de pulvérisation afin de pulvériser la solution de traitement sur la surface du cylindre de transfert (22) sous la forme d'un jet de pulvérisation du fait de la force centrifuge, dans lequel la solution de traitement est transférée par le cylindre de transfert (22) sur le premier cylindre (21') qui tourne et le premier cylindre (21') qui tourne du rouleau d'enduction (20') est réalisé sous la forme d'un cylindre d'application, qui est en contact dans une zone de transfert (23) avec une surface (O') de la bande (1) afin d'appliquer la solution de traitement aqueuse sur ladite surface (O') de la bande (1).

11. Dispositif selon la revendication 10, dans lequel le premier cylindre (21'), réalisé sous la forme d'un cylindre d'application, du rouleau d'enduction (20') est couplé à un entraînement de cylindre d'application, lequel amène en rotation le premier cylindre (21').

12. Dispositif selon la revendication 10 ou 11, dans lequel le cylindre de transfert (22) est couplé à un entraînement, qui amène en rotation le cylindre de transfert (22).

13. Dispositif selon l'une quelconque des revendications 10 à 12, **caractérisé par**
- un premier système de séchage (4) servant à sécher la bande (1),
- une paire de rouleaux de lissage (5a, 5b) entraînés, qui sont disposés en aval du rouleau d'enduction (20') dans le sens de défilement de bande (v) et qui servent à l'uniformisation du film humide appliqué de la solution de traitement sur la surface de la bande (1),
- ainsi qu'un deuxième système de séchage (7) servant à sécher le film humide, appliqué sur la surface de la bande (1), de la solution de traitement.
